# EUROPÄISCHE PATENTANMELDUNG

(11) **EP 4 618 125 A1**
(43) Veröffentlichungstag der Anmeldung: **17.09.2025**
(21) Anmeldenummer: 24163190.2
(22) Anmeldetag: 13.03.2024
(51) Int. Cl.: H01H 23/02, H01H 9/18

(54) **SCHALTGERÄT UND VERFAHREN ZUR EMISSION SICHTBAREN LICHTES MIT EINEM SOLCHEN**

(71) Anmelder: Albrecht Jung GmbH & Co. KG, 58579 Schalksmühle (DE)
(72) Erfinder: Biniossek, Nik, 58099 Hagen (DE)

(57) **Zusammenfassung**

Vorgestellt wird ein Schaltgerät S der Gebäudeinstallationstechnik, insbesondere ein Schalter oder ein Taster, umfassend ein bei der Betätigung verschwenkbares Betätigungselement B eines Oberteils O zur Beeinflussung eines Aktors, wobei das Schaltgerät einen das Betätigungselement B einfassenden Designrahmen DR sowie einen an eine Energieversorgung anschließbare Sockeleinheit aufweist, und wobei das Betätigungselement B eine Vorderseite V und eine Rückseite R aufweist.

Besonders dabei ist, dass an der Rückseite R des Betätigungselementes B oder an dem Oberteil O ein sichtbares Licht L emittierendes Leuchtmittel LED angeordnet ist, welches Licht L durch einen zwischen Designrahmen DR und Betätigungselement B im Rahmen der Betätigung des Betätigungselementes B vergrößerbaren Durchgang Ö hindurchtritt.

## Beschreibung

Die Erfindung betrifft ein Schaltgerät der Gebäudeinstallationstechnik, insbesondere ein Schalter oder ein Taster, umfassend ein bei der Betätigung verschwenkbares Betätigungselement eines Oberteils zur Beeinflussung eines Aktors, wobei das Schaltgerät einen das Betätigungselement einfassenden Designrahmen sowie einen an eine Energieversorgung anschließbare Sockeleinheit aufweist, und wobei das Betätigungselement eine Vorderseite und eine Rückseite aufweist.

Ferner betrifft die Erfindung ein Verfahren zur Emission sichtbaren Lichtes mit einem solchen Schaltgerät.

Klassische, dem Oberbegriff entsprechende, Schaltgeräte der Gebäudeinstallationstechnik werden milliardenfach eingesetzt, um Licht zu schalten, Jalousien zu verfahren oder dergleichen. Eine Beleuchtungsfunktion weisen diese Schaltgeräte der Gebäudeinstallationstechnik nicht auf.

Taster mit Zustandsanzeige sind beispielsweise aus *www.jung-group.com*/*de-DE*/*Wippe-fuer-Taster-1fach-mit-Lichtleiter-F10-alpinweiss*/*A-101-KO5-BF-WW* bekannt. Dabei weist das Betätigungselement beziehungsweise die Wippe, das beziehungsweise die auf ein Oberteil aufgesetzt ist, ein transparentes Fensterelement auf. Durch diese Wippe scheint sichtbares Licht, beispielsweise um den Zustand eines angeschlossenen Aktors anzuzeigen. Hierdurch wird jedoch das Design des Schaltgerätes negativ beeinträchtigt, insbesondere die Homogenität bezüglich der übrigen Schaltgeräte.

Orientierungslichter sind beispielsweise aus *www.jung-group.com*/*de-DE*/*LED-Orientierungslicht-ohne-Helligkeitssensor-alpinweiss*/*LS-1539-OO-WW-LNW* bekannt. Dabei handelt es sich nicht um ein Schaltgerät, sondern um ein eigenständiges elektrisches/elektronisches Installationsgerät.

Ausgehend von diesem diskutierten Stand der Technik liegt der Erfindung die Aufgabe zugrunde, ein Schaltgerät der Gebäudeinstallationstechnik zu schaffen, das eine Beleuchtungsfunktionalität aufweist ohne das Design zu beeinträchtigen, wobei der Grad der Blendung eines Betrachters minimal ist.

Gelöst wird diese Aufgabe durch ein Schaltgerät, wobei an der Rückseite des Betätigungselementes oder an dem Oberteil ein sichtbares Licht emittierendes Leuchtmittel angeordnet ist, welches Licht durch einen zwischen Designrahmen und Betätigungselement im Rahmen der Betätigung des Betätigungselementes vergrößerbaren Durchgang hindurchtritt.

Damit wird durch das erfindungsgemäße Schaltgerät einerseits eine Beleuchtungsfunktionaliät erreicht, beispielsweise als Orientierungslicht oder aus ästhetischen Gründen. Besonders vorteilhaft dabei ist, dass das erfindungsgemäße Schaltgerät einen zwischen Designrahmen und Betätigungselement im Rahmen der Betätigung des Betätigungselementes vergrößerbaren Durchgang aufweist. Dieser Durchgang vergrößert sich durch eine Schwenkbewegung des Betätigungselementes bei der Betätigung. Durch diesen geschaffenen Durchgang wird es ermöglicht, dass sichtbares Licht hindurchtritt, um auf designtechnisch vollkommen unauffällige Art und Weise eine Beleuchtungsfunktionalität zu realisieren. Schaltgeräte befinden sich regelmäßig auf einer Höhe über dem Boden von ca. 1 m, so dass der im Rahmen der Betätigung des Betätigungselementes vergrößerbare Durchgang zwischen Betätigungselement und Designrahmen in der typischen Ruhestellung von Schaltern (bei der der obere Teil des Betätigungselementes in die Wandebene hineinschwenkt und der untere Teil des Betätigungselementes aus der Wandebene hinrausschwenkt, so dass der Durchgang maximal groß ist) nach unten zeigt (und somit unsichtbar ist). Gleichzeitig wird damit eine besonders flächige Wand- und Bodenbeleuchtung ermöglicht, die den Betrachter aufgrund des hohen Streulichtanteils nicht blendet, was einen zusätzlichen Vorteil gegenüber vorbekannten Orientierungslichtern darstellt, da diese in Fußbodenhöhe (regelmäßig in Verbindung mit Steckdosen) angeordnet sind und aufgrund der geringen Höhe über dem Fußboden eine unangenehme Reflexion durch den Boden hervorgerufen wird. Dabei ist das Leuchtmittel regelmäßig an die Energieversorgung der Sockeleinheit angeschlossen; es kann jedoch auch eine Versorgung via Batterie- oder Akku vorgesehen sein.

Im Ergebnis wird mit dem erfindungsgemäßen Schaltgerät auf geschickte Art und Weise eine unsichtbare und nicht blendende Beleuchtungsfunktionalität für ein Schaltgerät der Gebäudeinstallationstechnik geschaffen.

Gemäß einer außerordentlich bevorzugten Weiterbildung des erfindungsgemäßen Schaltgerätes tritt das Licht (jedenfalls teilweise) ohne Reflexion durch den vergrößerbaren Durchgang hindurch. Damit wird eine verbesserte Lichtausbeute erreicht.

In einer bevorzugten Weiterbildung des erfindungsgemäßen Schaltgerätes weist der vergrößerbare Durchgang eine Breite von weniger als 2 mm und eine Länge von weniger als 80 mm auf. Damit wird eine besonders unauffällige Beleuchtung erreicht.

Gemäß einer bevorzugten Weiterbildung des erfindungsgemäßen Schaltgerätes umfasst das Leuchtmittel einen Lichtleiter. Dadurch wird eine kompakte Bauform und eine homogene Ausleuchtung ermöglicht.

In einer bevorzugten Weiterbildung des erfindungsgemäßen Schaltgerätes verläuft das Leuchtmittel horizontal auf der Rückseite des Betätigungselementes, wobei das Leuchtmittel an einer Abkantung des Betätigungselementes angeordnet ist, wobei das Leuchtmittel bevorzugt in den Durchgang zwischen Abkantung und Designrahmen hineinragt. Durch die Anordnung des Leuchtmittels an der Abkantung wird besonders wenig zentraler Bauraum auf der Rückseite des Betätigungselementes beansprucht. Dieses bietet den Vorteil, dass möglichst viel zentraler Bauraum des Oberteils zur Aufnahme des Betätigungselementes vorbehalten bleibt. Wenn dann das Leuchtmittel in den Durchgang zwischen Abkantung und Designrahmen hineinragt, wird zudem der Vorteil erreicht, dass nicht nur der Baraumbedarf auf der Rückseite des Betätigungselementes noch weiter abgesenkt wird, sondern auch die Lichtausbeute erhöht wird, da das Licht mit zunehmendem Anteil direkt durch vergrößerbaren Durchgang hindurchtritt.

In einer Weiterbildung des erfindungsgemäßen Schaltgerätes weist das Schaltgerät einen Empfänger, insbesondere einen Funkempfänger, auf, durch den ein Signal, insbesondere ein Funksignal, zum Schalten des Leuchtmittels empfangen wird.

In einer außerordentlich besonders vorteilhaften Weiterbildung des erfindungsgemäßen Schaltgerätes ist das Leuchtmittel als Zustandsanzeige des an das Schaltgerät angeschlossenen Aktors ausgeführt. Damit wird es ermöglicht, den Betriebszustand eines angeschlossenen Aktors, beispielsweise einer Leuchte, einer schaltbaren Steckdose beziehungsweise eines Relais oder einer Jalousie, zu visualisieren, ohne dass ein besonderes transparentes, das Design beeinträchtigendes, Fensterelement vorzusehen wäre. Dabei kann die Zustandsanzeige die Verwendung unterschiedlicher Farben oder durchlaufender Beleuchtungssequenzen (auch ein Blinken) umfassen.

Gemäß einer Weiterbildung des erfindungsgemäßen Schaltgerätes wird durch das Licht eine Wand, insbesondere als Orientierungslicht oder als dekoratives Licht, angestrahlt. Dabei wird (im Gegensatz zu Steckdosen mit Orientierungslicht in Fußbodennähe) der Vorteil ausgespielt, dass Schalter regelmäßig in einer Höhe von etwa 1 m über dem Boden installiert sind, so dass eine große Fläche der Wand beleuchtet wird.

Gemäß einer Weiterbildung des erfindungsgemäßen Schaltgerätes umfasst die Rückseite des Betätigungselementes oder das Oberteil einen Helligkeitssensor. Hierdurch kann die Beleuchtung helligkeitsgesteuert erfolgen. Dabei wird sich auf geschickte Art und Weise die Positionierung des Helligkeitssensors an der Rückseite des Betätigungselementes oder an dem Oberteil zu Nutze gemacht, da die Helligkeitserfassung durch den vergrößerbaren Durchgang zwischen Betätigungselement und Designrahmen erfolgt. Eine Integration eines Fensters in das Betätigungselement, möglicherweise sogar im Bereich der Vorderseite, ist damit effektiv vermieden. Damit wird der erfindungsgemäß vergrößerbare Durchgang gleich zweimal genutzt: Einmal für die unsichtbare Anordnung des Leuchtmittels und einmal für die unsichtbare Helligkeitserfassung.

Bevorzugt ist das Leuchtmittel verschieblich gelagert, um den Austrittswinkel des Lichtes durch den vergrößerbaren Durchgang einzustellen. Hierdurch kann die beleuchtete Fläche, insbesondere eine Wand- oder Möbelfläche, bezüglich des ausgeleuchteten Bereichs eingestellt werden. Insbesondere kann eine solche verschiebliche Lagerung nicht nur manuell, sondern auch motorisiert erfolgen, so dass ein Anwender via Endgerät den ausgeleuchteten Bereich einstellen kann. Dabei kann eine dynamisch variierende Ausleuchtung nicht nur aus ästhetischen Gründen erfolgen, sondern auch als dynamische Zustandsanzeige ausgeführt sein, so dass dynamisch unterschiedliche Bereiche ausgeleuchtet werden.

Ferner betrifft die Erfindung ein Verfahren zur Emission sichtbaren Lichtes mit einem solchen Schaltgerät umfassend die folgenden Schritte:
- Betätigung des Schaltgerätes,
- Emission von Licht durch einen zwischen Designrahmen und Betätigungselement im Rahmen der Betätigung des Betätigungselementes vergrößerbaren Durchgang mittels des Leuchtmittels.

Bevorzugt dient dabei die Emission von Licht durch das Leuchtmittel als Zustandsanzeige des an das Schaltgerät angeschlossenen Aktors. Damit wird eine Störung des Designs des Betätigungselementes durch ein beleuchtetes Fenster gerade vermieden.

Nachfolgend ist die Erfindung unter Bezugnahme auf die beigefügten Figuren anhand dreier Ausführungsbeispiele beschrieben. Es zeigen:
- **Fig. 1:**: eine schematische Seitenansicht eines erfindungsgemäßen Schaltgerätes, das in einer Installationsdose angeordnet ist, wobei das Leuchtmittel an der Rückseite des Betätigungselementes angeordnet ist,
- **Fig. 2:**: eine schematische Seitenansicht eines weiteren erfindungsgemäßen Schaltgerätes, wobei das Leuchtmittel an dem Oberteil angeordnet ist und
- **Fig. 3:**: eine schematische Seitenansicht eines weiteren erfindungsgemäßen Schaltgerätes, wobei das Leuchtmittel an dem Oberteil angeordnet ist, wobei die Abkantung des Betätigungselementes ein Lichtaustrittselement aufweist, welches mit dem Leuchtmittel über einen Lichtleiter verbunden ist.

Die in Figur 1 schematisch in einer Seitenansicht dargestellte erfindungsgemäße Schaltgerät S, insbesondere ein Schalter oder ein Taster, umfasst ein bei der Betätigung verschwenkbares Betätigungselement B eines Oberteils O zur Beeinflussung eines Aktors. Bei einem solchen Aktor handelt es sich vorliegend um eine Leuchte. Das Schaltgerät S weist einen das Betätigungselement B einfassenden Designrahmen DR sowie einen an eine Energieversorgung anschließbare Sockeleinheit auf (zwei Kabel schematisch in fett dargestellt). Vorliegend ist das Schaltgerät S in einer Installationsdose D über mittels Einstellmittel EM verstellbare Krallen SK festgelegt. Das Betätigungselement B (vorliegend als Wippe ausgeführt) weist eine Vorderseite V und eine Rückseite R auf. Besonders bei dem erfindungsgemäßen Schaltgerät S ist, dass an der Rückseite R des Betätigungselementes B oder an dem Oberteil O ein sichtbares Licht emittierendes Leuchtmittel LED angeordnet ist, welches Licht L durch einen zwischen Designrahmen D und Betätigungselement B im Rahmen der Betätigung des Betätigungselementes B vergrößerbaren Durchgang Ö hindurchtritt. Dieser Durchgang Ö vergrößert sich durch eine Schwenkbewegung des Betätigungselementes B bei der Betätigung. Durch diesen geschaffenen Durchgang Ö wird es ermöglicht, dass sichtbares Licht L hindurchtritt, um auf designtechnisch vollkommen unauffällige Art und Weise eine Beleuchtungsfunktionalität zu realisieren. Vorteilhaft neben der designtechnischen Unsichtbarkeit ist, dass eine ansprechende Beleuchtung der Wand W (bis zum Boden sind es typischerweise mind. 1m) ermöglicht wird, die sowohl zum Einsatz als flächiges (und damit nicht blendendes) Orientierungslicht als auch aus ästhetischen Gründen (Ambientebeleuchtung) geeignet ist. Vorliegend tritt das Licht L ohne Reflexion durch den vergrößerbaren Durchgang Ö hindurch. Dabei verläuft das Leuchtmittel LED horizontal auf der Rückseite R des Betätigungselementes B, wobei das das Leuchtmittel LED in den Durchgang Ö zwischen Abkantung K und Designrahmen D hineinragt, um eine optimale Lichtausbeute beziehungsweise Leistungsaufnahme zu erhalten. Das Leuchtmittel LED ist in dieser bevorzugten Ausführungsform an einer Abkantung K des Betätigungselementes B angeordnet. Vorliegend ist das Leuchtmittel LED als Zustandsanzeige des an das Schaltgerät S angeschlossenen Aktors ausgeführt, indem die das Leuchtmittel LED Licht aussendet, wenn der Aktor (hier: das Licht) ein- oder ausgeschaltet ist. Die Konfiguration der Zustandsanzeige bezüglich Verhältnis von Aktorzustand und Leuchtmittelzustand kann durch den Anwender vorgenommen werden, beispielweise über ein Endgerät, dass mit einem Empfänger, insbesondere einem Funkempfänger, des Schaltgerätes S kommuniziert. Die erforderliche Elektronik, insbesondere ein etwaiger Empfänger oder ein Netzteil für die Versorgung des Leuchtmittels LED, sind bevorzugt auf einer Leiterkarte (der

Übersichtlichkeit halber nicht dargestellt) angeordnet. Aus Gründen der Bauraumoptimierung kann sich eine solche Leiterkarte insbesondere in den Bereich zwischen Sockeleinheit und Betätigungselement integriert werden.

Figur 2 zeigt eine schematische Seitenansicht eines alternativen erfindungsgemäßen Schaltgerätes S, wobei das Leuchtmittel LED an dem Oberteil O angeordnet ist. Hierdurch wird der Vorteil erreicht, dass das Betätigungselement B bei einer Nachrüstung erhalten bleiben kann. Zudem ergibt sich ein anderer Austrittswinkel des emittierten sichtbaren Lichtes L durch den Durchgang Ö. Zudem ist in Figur 2 die besondere Ausgestaltung angedeutet, dass das Leuchtmittel LED verschieblich gelagert ist, um den Austrittswinkel des Lichtes L durch den vergrößerbaren Durchgang Ö einzustellen.

Figur 3 visualisiert eine schematische Seitenansicht eines weiteren erfindungsgemäßen Schaltgerätes S, wobei das Leuchtmittel LED an dem Oberteil O angeordnet ist, wobei die Abkantung K des Betätigungselementes B ein Lichtaustrittselement F aufweist, welches mit dem Leuchtmittel LED über einen Lichtleiter LL verbunden ist.

### Bezugszeichenliste

- B: Betätigungselement
- D: Installationsdose
- DR: Designrahmen
- EM: Einstellmittel
- F: Lichtaustrittselement
- K: Abkantung
- L: Licht
- LL: Lichtleiter
- LED: Leuchtmittel
- O: Oberteil
- R: Rückseite
- S: Schaltgerät
- V: Vorderseite
- W: Wand

## Patentansprüche

1. Schaltgerät (S) der Gebäudeinstallationstechnik, insbesondere ein Schalter oder ein Taster, umfassend ein bei der Betätigung verschwenkbares Betätigungselement (B) eines Oberteils (O) zur Beeinflussung eines Aktors, wobei das Schaltgerät einen das Betätigungselement (B) einfassenden Designrahmen (DR) sowie einen an eine Energieversorgung anschließbare Sockeleinheit aufweist, und wobei das Betätigungselement (B) eine Vorderseite (V) und eine Rückseite (R) aufweist, **dadurch gekennzeichnet, dass** an der Rückseite (R) des Betätigungselementes (B) oder an dem Oberteil (O) ein sichtbares Licht (L) emittierendes Leuchtmittel (LED) angeordnet ist, welches Licht (L) durch einen zwischen Designrahmen (DR) und Betätigungselement (B) im Rahmen der Betätigung des Betätigungselementes (B) vergrößerbaren Durchgang (Ö) hindurchtritt.

2. Schaltgerät nach Anspruch 1, **dadurch gekennzeichnet, dass** das Licht (L) ohne Reflexion durch den vergrößerbaren Durchgang (Ö) hindurchtritt.

3. Schaltgerät nach Anspruch 1 oder 2, **dadurch gekennzeichnet, dass** der vergrößerbare Durchgang (Ö) eine Breite von weniger als 2 mm und eine Länge von weniger als 80 mm aufweist.

4. Schaltgerät nach Anspruch 1 bis 3, **dadurch gekennzeichnet, dass** das Leuchtmittel (LED) einen Lichtleiter umfasst.

5. Schaltgerät nach einem der Ansprüche 1 bis 4, **dadurch gekennzeichnet, dass** das Leuchtmittel (LED) horizontal auf der Rückseite (R) des Betätigungselementes (B) oder an dem Oberteil (O) verläuft, wobei das Leuchtmittel (LED) an einer Abkantung (K) des Betätigungselementes (B) angeordnet ist.

6. Schaltgerät nach Anspruch 5, **dadurch gekennzeichnet, dass** das Leuchtmittel (LED) in den Durchgang (Ö) zwischen Abkantung (K) und Designrahmen (DR) hineinragt.

7. Schaltgerät nach einem der Ansprüche 1 bis 6, **dadurch gekennzeichnet, dass** das Betätigungselementes (B) eine horizontal verlaufende Abkantung (K) aufweist, die an ihrer zum Boden weisenden Seite ein Lichtaustrittselement (F) aufweist, welches mit dem Leuchtmittel (LED) über einen Lichtleiter (LL) verbunden ist.

8. Schaltgerät nach einem der Ansprüche 1 bis 7, **dadurch gekennzeichnet, dass** das Schaltgerät (S) einen Empfänger, insbesondere einen Funkempfänger, aufweist, durch den ein Signal, insbesondere ein Funksignal, zum Schalten des Leuchtmittels (LED) empfangen wird.

9. Schaltgerät nach einem der Ansprüche 1 bis 8, **dadurch gekennzeichnet, dass** das Leuchtmittel (LED) als Zustandsanzeige des an das Schaltgerät (S) angeschlossenen Aktors ausgeführt ist.

10. Schaltgerät nach einem der Ansprüche 1 bis 9, **dadurch gekennzeichnet, dass** durch das Licht (L) eine Wand (W), insbesondere als Orientierungslicht oder als dekoratives Licht, angestrahlt wird.

11. Schaltgerät nach einem der Ansprüche 1 bis 10, **dadurch gekennzeichnet, dass** die Rückseite (R) oder das Oberteil (O) des Betätigungselementes (B) einen Helligkeitssensor umfasst.

12. Schaltgerät nach einem der Ansprüche 1 bis 11, **dadurch gekennzeichnet, dass** das Leuchtmittel (LED) verschieblich gelagert ist, um den Austrittswinkel des Lichtes (L) durch den vergrößerbaren Durchgang (Ö) einzustellen.

13. Verfahren zur Emission sichtbaren Lichtes mit einem Schaltgerät (S) nach einem der Ansprüche 1 bis 12 umfassend die folgenden Schritte:
- Betätigung des Schaltgerätes (S),
- Emission von Licht (L) durch einen zwischen Designrahmen (DR) und Betätigungselement (B) im Rahmen der Betätigung des Betätigungselementes (B) vergrößerbaren Durchgang (Ö) mittels des Leuchtmittels (LED).

14. Verfahren nach Anspruch 13, **dadurch gekennzeichnet,** die Emission von Licht (L) durch das Leuchtmittel (LED) als Zustandsanzeige des an das Schaltgerät (S) angeschlossenen Aktors (A) dient.
